# EUROPÄISCHE PATENTSCHRIFT

(11) **EP 0 090 766 B1**
(45) Veröffentlichungstag und Bekanntmachung des Hinweises auf die Patenterteilung: **11.12.1985**
(21) Anmeldenummer: 83810092.3
(22) Anmeldetag: 07.03.1983
(51) Int. Cl.: B65H 63/00

(54) **Elektronische Abfrageschaltung zur Überwachung einer Vielzahl von Fadenlaufstellen an einer Textilmaschine**
Electronic testing apparatus for monitoring a plurality of running-yarn positions in textile machines
Circuit électronique d'interrogation pour surveiller un grand nombre de positions de fils passant dans des machines textiles

(30) Priorität: 11.03.1982 CH 1496/82
(43) Veröffentlichungstag der Anmeldung: 05.10.1983
(73) Patentinhaber: GEBRUEDER LOEPFE AG, CH-8623 Wetzikon (CH)
(72) Erfinder: Stutz, Hansruedi, CH-8305 Dietlikon (CH)
(74) Vertreter: Travnicek, Richard

## Beschreibung

Die Erfindung betrifft eine elektronische Abfrageeinrichtung zur Ueberwachung einer Vielzahl von Fadenlaufstellen an einer Textilmaschine gemäss Oberbegriff des Anspruchs 1.

Eine Abfragevorrichtung zum Ueberwachen einer laufenden Folge von Arbeitsstellen einer Textilmaschine, zum Beispiel einer Ringspinnmaschine, auf Fadenbruch mit einem an den Arbeitsstellen vorbeigeführten Tastkopf zur berührungslosen Aufnahme von elektrischen Signalen, die bei korrektem Fadenlauf erzeugt werden und bei fehlendem Faden ausfallen, ist aus der CH-PS 601 093 und der DE-AS 2731 019 bekannt. Hierbei wird der Tastkopf auf einer Führungsschine mittels eines Zugbandes an den Arbeitsstellen entlanggeführt.

Es ist ferner aus der DE-AS 2315 328 bekannt, an einer Spinnmaschine die aus einer Mehrzahl von Spinndüsen laufenden Fäden auf Fehler zu überwachen, wobei diese Fehler durch kapazitive Tastköpfe detektiert und die Fehlersignale zwischenzeitlich gespeichert werden. Die Tastköpfe und die einzelnen Speicher werden periodisch abgefragt, wobei die in den Abfragepausen auftretenden, einen Schwellenwert übersteigenden Fehlersignale bis zur nächsten Abfrageperiode gespeichert bleiben.

In der DE 23 13 959 ist ein Fadenbruchdetektor nach dem Oberbegriff des Anspruchs 1 beschrieben. Dieser besitzt eine durch vom Faden mitgeführte elektrische Ladungen beeinflusste Sammelelektrode, eine an diese angeschlossene, ein Steuersignal für eine Anzeige- oder Steuereinrichtung liefernde Auswerteschaltung, sowie eine zwischen die Sammelelektrode und die Anzeige-oder Steuervorrichtung eingeschaltete, durch einen Taktgeber gesteuerte während der Abtastpausen den Zustand der Anzeige- oder Steuervorrichtung aufrechterhaltene Speichervorrichtung, wobei an die Sammelelektrode einerseits der eine Verbindungspunkt der Parallelschaltung eines Ladekondensators und eines hochohmigen Widerstandes und andererseits die Eingangsklemme einer durch den Taktgeber gesteuerten Schaltstrecke eines Abtastschalters unmittelbar angeschlossen sind, die Ausgangsklemme der Schaltstrecke am Abgriff eines gleichstromgespeisten Spannungsteilers liegt, dessen Fusspunkt an den anderen Verbindungspunkt der genannten Parallelschaltung angeschlossen ist, und der genannte Abgriff über einen Kondensator mit zwei als Gleichspannung/lmpulsformer dienenden NAND-Gattern in Verbindung steht, deren Ausgang an den einen Eingang eines als Speicher dienenden Flip-Flops geführt ist, dessen anderer Eingang an den Taktgeber angeschlossen ist. Dieser Taktgeber steuert alle Abtastkanäle.

Der Erfindung liegt die Aufgabe zugrunde, eine elektronische Abfrageeinrichtung der letztgenannten Art zu schaffen, die ohne mechanische Vorrichtungen und ohne an den Messstellen entlanggeführten Tastkopf arbeitet und bei der auch keine zwischenzeitliche Speicherung von Fehlersignalen, in diesem Falle von Fadenbruchsignalen, erforderlich ist.

Diese Aufgabe wird gelöst durch die im Patentanspruch 1 gekennzeichneten Merkmale. Ausserdem kann die Abfrageeinrichtung auch die Merkmale der Ansprüche 2-5 aufweisen.

Im folgenden wird die erfindungsgemässe Abfrageeinrichtung beispielsweise anhand der beiliegenden Zeichnung erläutert. Darin zeigt
Figur 1 ein Schaltbild einer Abfrageeinrichtung für n = 6 Fadenlaufstellen ;
Figur 2 ein Signalschema zur Erläuterung der Arbeitsweise der in Fig. 1 dargestellten Abfrageeinrichtung
Figur 3 eine Zählstufe zur individuellen Zählung der an den einzelnen Fadenlaufstellen eintretenden Fadenbrüche ;
Figur 4 ein Signalschema zu der in Fig. 3 dargestellten Zählstufe ;
Figur 5 eine Anzeigestufe zur Anzeige einer Fadenlaufstelle, an der ein Fadenbruch eingetreten ist ; und
Figur 6 und 7 je eine andere Ausführung der Schalter S1 bis Sn aus Fig. 1.

Mit den im folgenden beschriebenen und in den Figuren 1, 3 und 5 dargestellten Schaltungsanordnungen kann eine grössere Anzahl von mehreren hundert Fadenlaufstellen überwacht werden. Der Einfachheit halber ist in den Figuren die Anzahl der Fadenlaufstellen mit n = 6 angenommen.

Gemäss Fig. 1 ist an jeder Fadenlaufstelle, zum Beispiel einer Ringspinnmaschine oder eines Flyers, jeweils ein Messkopf M1 bis Mn angeordnet. Dieser liefert ein analoges Fadenlaufsignal, solange an der betreffenden Laufstelle der Faden läuft. Das Fadenlaufsignal hat dann einen positiven Wert bis zu beispielsweise + 5 V und wird bei Fadenbruch oder Fadenstillstand gleich Null.

Durch Begrenzung wird das Fadenlaufsignal in ein duales Signal vom Wert H oder L transformiert.

Parallel zu den Messköpfen M1 bis Mn ist eine Serienschaltung von n bistabilen Steuermitteln F1 bis Fn vorgesehen, deren jedes einem der Messköpfe zugeordnet ist. Die Ausgänge eines jeden Messkopfs, wie M1, und des zugehörigen bistabilen Steuermittels, wie F1, sind mit den beiden Eingängen je eines Schaltmittels, z. B. eines elektronischen Schalters, wie S1, verbunden. Der Ausgang eines jeden Schalters S1 bis Sn ist an eine gemeinsame Signalleitung SL angeschlossen. Die Schalter S1 bis Sn können auch mit Hilfe eines UND-Glieds G1 bis Gn und einer Diode D1 bis Dn ersetzt werden, wie dies in Fig. 6 gezeigt. Es sind auch noch weitere Anordnungen möglich, welche dieselbe Funktion erfüllen ; zum Beispiel ein Widerstand R1 bis Rn mit zwei Dioden D1 bis Dn, und d1 bis dn (Fig. 7).

Zwecks Abfragung der einzelnen Messköpfe M1 bis Mn ist ein Taktgeber CL vorgesehen, der über eine Clockleitung C die Takteingänge C1 bis Cn der bistabilen Steuermittel F1 bis Fn ansteuert. Vorzugsweise liefert der Taktgeber CL Impulse einer hohen Folgefrequenz im Bereich von mehreren kHz, zum Beispiel 10 kHz. Es kann aber auch sehr langsam, beispielsweise mit 10 Hz gearbeitet werden.

Ein erstes UND-Glied A1 mit einem negierten und einem nicht negierten Eingang bildet die Endstufe der Abfrageeinrichtung. Der negierte Eingang ist mit der Signalleitung SL, der andere Eingang mit der Clockleitung C verbunden. Die Ausgangsleitung oder Anzeigeleitung der ersten UND-Glieds A1 ist mit A bezeichnet.

Ein zweites UND-Glied A2 mit einem negierten Eingang und ein mit diesem UND-Glied A2 in Serie geschaltetes bistabiles Steuermittel F7 mit negiertem Ausgang Q bilden eine Startschaltung. Ferner ist ein Rückstell-UND-Glied A3 mit einem negierten Eingang vorgesehen.

Die negierten Eingänge der UND-Glieder A2 und A3 sind an die Clockleitung C angeschlossen. Der andere Eingang des UND-Glieds A2 bzw. A3 ist mit dem Ausgang des ersten bistabilen Steuermittels F1 bzw. des n-ten bistabilen Steuermittels Fn verbunden. Der negierte Ausgang Q des bistabilen Steuermittels F7 steuert den Dateneingang E1 des ersten bistabilen Steuermittels F1 an, während der Ausgang des Rückstell-UND-Glieds A3 mit dem Rückstelleingang des bistabilen Steuermittels F7 verbunden ist. Die Ausgangsleitung des Rückstell-UND-Glieds A3 ist mit R bezeichnet.

An die Anzeigeleitung A ist eine Schaltstufe SS angeschlossen, die beim Auftreten eines Fadenbruchs die Maschine oder nur die betroffene Fadenlaufstelle abschaltet. An die Leitungen A, C und R ist eine Indikatorstufe JS angeschlossen, wie dies im Zusammenhang mit Fig. 3 und 4 noch näher beschrieben wird.

Nun soll anhand der Fig. 2 die Arbeitsweise der beschriebenen Abfrageeinrichtung erläutert werden.

Hier bedeutet C bzw. C die Reihe der Clockimpulse bzw. der negierten Clockimpulse, F1 bis Fn die Ausgangssignale der bistabilen Steuermittel F1 bis Fn ; die übrigen Ausgangssignale sind mit derselben Bezeichnung wie die sie erzeugenden Schaltglieder oder die ihnen zugeordneten Leitungen gekennzeichnet.

Alle in Fig. 1 dargestellten logischen Schaltglieder sowie der Taktgeber CL sollen duale H-Signale oder L-Signale an ihren Ausgängen führen. Zu Beginn sollen sich alle bistabilen Steuermittel F1 bis Fn im Ruhezustand befinden, das heisst ein L-Ausgangssignal führen ; das Ausgangssignal Q des bistabilen Steuermittels F7 ist dann ein H-Signal.

Durch einen Startimpuls Q = H und den ersten Clockimpuls C wird das erste bistabile Steuermittel F1 gesetzt und durch den zweiten Clockimpuls zurückgestellt. Dadurch werden der Reihe nach die folgenden bistabilen Steuermittel F2 usw. bis Fn jeweils während der Periode eines Clockimpulses C gesetzt und wieder zurückgestellt.

Es sei angenommen, dass die Messköpfe M1, M3 bis Mn ein Fadenlaufsignal von positivem Wert erzeugen, während der Messkopf M2 infolge Fadenbruchs ein Signal vom Wert Null liefert. In Fig. 2 sind nur die Signale F1, F2, Fn sowie S1, S2, Sn dargestellt. Alle F-Signale sind jeweils nur um einen Takt gegeneinander verschoben ; bei den S-Signalen fällt das Signal S2 aus, während alle übrigen S-Signale zeitgleich mit den entsprechenden F-Signalen sind.

Die Signalleitung SL führt nun die Summe aller S-Signale ; das heisst, das Summensignal ist ein H-Signal während der Dauer aller S-Signale mit Ausnahme des Signals S2: während der Dauer dieses Signals hat das Summensignal auf der Signalleitung SL den Wert L. Die logische Addition des negierten Summensignals SL und des Clockimpulses im UND-Glied A1 liefert das Ausgangssignal A ; dieses hat den Wert L bei Abfragung aller Messköpfe M1, M3 bis Mn mit intaktem laufenden Faden, jedoch den Wert H bei Abfragung des Messkopfs M2 mit defektem Faden.

Die letzten vier Zeilen der Fig. 2 beziehen sich auf die im Startkreis A2, F7 und im Rückstellkreis A3 gebildeten Impulse. Hier ist auch die Reihe C der invertierten Taktimpulse dargestellt, welche für die Taktsteuerung dieser Kreise massgeblich sind.

Das Ausgangssignal auf der Anzeigeleitung A kann in einer Wirkstufe SS oder JS, Fig. 1, in verschiedener Weise weiterverarbeitet werden. So kann es in bekannter Weise zur Abschaltung der Maschine oder der Fadenlaufstelle, an der ein Fadenbruch eingetreten ist, vermittels einer Schaltstufe SS dienen. Anhand der Figuren 3 und 5 sollen Indikatorstufen JS zur Anzeige bzw. Zählung von Fadenbrüchen erläutert werden.

Fig. 3 zeigt als erste Ausführungsform des Indikatorkreises JS eine Zählstufe, welche die an den einzelnen Messköpfen M1 bis Mn auftretenden Fadenbrüche in getrennten Zählern Z1 bis Zn registriert. Dieser Indikatorkreis lässt sich vorteilhaft an Ringspinnmaschinen einsetzen.

Diese Zählstufe enthält ein n-stelliges Schieberegister SR mit einem an die Anzeigeleitung A angeschlossenen Dateneingang und einem Schiebeeingang, der unter Zwischenschaltung eines Verzögerungsglieds V an die Clockleitung C angeschlossen ist. Ein Rückstelleingang des Schieberegisters SR ist an die Rückstellleitung R angeschlossen.

Die Ausgänge der einzelnen Zellen des Schieberegisters SR sind über je ein UND-Gatter mit je einem Zähler Z1 bis Zn verbunden ; ein zweiter Eingang eines jeden UND-Gatters ist an eine Zählleitung ZL angeschlossen, auf der am Ende eines jeden Abfragezyklus ein Zählimpuls erscheint. Durch diesen wird das in einer Zelle bei einem Fadenbruch enthaltene H-Signal in den zugehörigen Zähler, im vorliegenden Fall Z2, eingezählt. Am Ende eines jeden Abfragezyklus wird das Schieberegister SR durch einen Rückstellimpuls auf der Leitung R zurückgestellt. Die Reihenfolge der Zähler Z1 bis Zn ist von hinten nach vorn, da das Signal auf der Anzeigeleitung A, das dem ersten Fadenwächter zugeordnet ist, in der hintersten Zelle des Schieberegisters SR zur Zeit des Zählimpulses ZL erscheint.

Damit ein Fadenbruch nicht mehrfach gezählt werden kann, muss beim Auftreten eines H-Signals auf der Anzeigeleitung A die zugehörige Spinnstelle über die Schaltstufe SS, Fig. 1, stillgesetzt werden ; ferner muss die Zählung zum Beispiel durch Oeffnen eines in der Clockleitung C angeordneten Schaltmittels (nicht dargestellt) unterbrochen werden. Nach Behebung des Fadenbruchs werden die Spinnstelle und die Zählung von Hand wieder in Gang gesetzt.

Fig. 4 zeigt in der ersten Zeile nochmals das Signal auf der Anzeigeleitung A aus Fig. 1 und den verzögerten Clockimpuls V.

Durch dessen ansteigende, mit einem Querstrich markierte Flanken wird der gleichzeitig auftretende Wert des Anzeigesignals A in das Schieberegister SR eingesetzt; das ist hier der gleichzeitig mit dem zweiten Clockimpuls auftretende Wert H des Signals A.

Fig. 5 zeigt eine einfache Indikatorschaltung zur Anzeige einer Fadenlaufstelle, an der ein Fadenbruch eingetreten ist. Solange auf der Anzeigeleitung A ein L-Signal besteht, das heisst kein Fadenbruch vorliegt, ist das bistabile Steuermittel F8 im Ruhezustand, das heisst führt an seinem Ausgang ein L-Signal. In diesem Falle können die Clockimpulse auf der Clockleitung C das UND-Glied A5 über dessen negierten Eingang passieren ; sie werden in jedem Abfragezyklus als Zahlen 1 bis n in den Zähler Z eingezählt. Durch einen Fadenbruch und das damit auftretende H-Signal auf der Anzeigeleitung A wird das bistabile Steuermittel F8 gesetzt. Infolgedessen wird das UND-Glied A5 für die Clockimpulse gesperrt, und der Zähler Z bleibt stehen und zeigt die Nummer der Fadenlaufstelle mit dem Fadenbruch an. Diese Nummer wird im Speicher SP gespeichert; sie kann von Hand durch Betätigung einer nicht gezeigten Taste wieder gelöscht werden.

Die vorbeschriebene Indikatorschaltung findet vorteilhaft Verwendung zur Anzeige von Luntenbrüchen an einem Flyer.

Fig. 6 zeigt eine weitere Ausführungsmöglichkeit anstelle der Schalter S1 bis Sn. Diese Schalter können ersetzt werden durch je ein UND-Glied G1 bis Gn und eine Diode D1 bis Dn. Sobald der Fadenwächter M1 und das bistabile Steuermittel F1 je ein H-Signal an das UND-Glied abgeben, wird dessen Ausgang ebenfalls H. Ueber die Diode D1 geht dann dieses H-Signal auf die Signalleitung SL. Es entsteht also die selbe Wirkung wie mit den Schaltern S1 bis Sn in Fig. 1. Die Dioden D1 bis Dn dienen zur Entkopplung.

Fig. 7 zeigt eine andere Ausführung der Schalter S1 bis Sn, deren jeder durch einen Widerstand R1 bis Rn und zwei Dioden D1 bis Dn und d1 bis dn ersetzt ist. Solange alle Messköpfe M1 ... bei intaktem Fadenlauf ein H-Signal abgeben. entsteht beim Abfragen durch das jedem Messkopf zugeordnete bistabile Steuermittel F1 ... auf der Leitung SL ein H-Signal. Bei einem Fadenbruch z. B. am Messkopf M2 liefert dieser jedoch ein L-Signal, welches bei der Abfragung durch das bistabile Steuermittel F2 auf die Signalleitung SL gelangt. Diese Wirkung ist also die gleiche, wie sie für die Schalter S1 ..., Fig. 1, in Fig. 2 dargestellt ist.

## Patentansprüche

1. Elektronische Abfrageeinrichtung zur Ueberwachung einer Vielzahl von Fadenlaufstellen an einer Textilmaschine, mit einem Messkopf (M1-Mn) pro Fadenlaufstelle zur Feststellung eines Fadenbruches, einer an diesen Messkopf angeschlossenen Auswerteschaltung mit einem Taktgeber (CL) und einer Speichervorrichtung für Messergebnisse und eine an diese Auswerteschaltung angeschlossene Anzeige- oder Steuervorrichtung, dadurch gekennzeichnet,
dass jedem Messkopf (M1-Mn) ein bistabiles Steuermittel (F1-Fn) mit einem Dateneingang (E1-En) und einem Takteingang (C1-Cn) zugeordnet ist, wobei die bistabilen Steuermittel (F1- Fn) über ihre Dateneingänge in Serie geschaltet sind und ein auf ihre Takteingänge (C1-Cn) einwirkender Taktgeber (CL) vorgesehen ist;
dass an jeden Messkopf (M1-Mn) der eine Eingang eines Schaltmittels (S1-Sn) angeschlossen ist, dessen anderer Eingang mit dem Ausgang des zugehörigen bistabilen Steuermittels (F1-Fn) verbunden ist und dessen Ausgang an eine gemeinsame Signalleitung (SL) angeschlossen ist;
dass ein UND-Glied (A1) mit einem negierten Eingang vorgesehen ist, der mit der Signalleitung (SL) verbunden ist und dessen anderer Eingang an den Taktgeber (CL) angeschlossen ist ;
dass Schaltglieder (A2, F7, A3) zum Erzeugen jeweils eines Startsignals am Dateneingang (E1) des ersten bistabilen Steuermittels (F1) in zyklischer Folge vorgesehen sind derart,
dass der Ausgang des UND-Glieds (A1) über eine Anzeigeleitung (A) mit einer auf einen Fadenbruch ansprechenden Wirkvorrichtung (JS, SS) verbunden ist.

2. Elektronische Abfrageeinrichtung nach Anspruch 1, dadurch gekennzeichnet,
dass der Taktgeber (CL) mit einer Pulsfrequenz im Bereich von 5 Hz bis 250 Hz arbeitet.

3. Elektronische Abfrageeinrichtung nach Anspruch 1 oder 2, dadurch gekennzeichnet,
dass die Schaltglieder (A2, F7, A3) zum Erzeugen eines Startsignals ein zweittes UND-Glied (A2) mit einem negierten Eingang und ein daran angeschlossenes bistabiles Steuermittel (F7) mit negiertem Ausgang (Q) sowie ein drittes UND-Glied (A3) mit einem negierten Eingang umfassen,
wobei die negierten Eingänge der UND-Glieder (A2, A3) an den Taktgeber (CL) angeschlossen sind, ihre anderen Eingänge mit den Ausgängen des ersten (F1) bzw. n-ten bistabilen Steuermittels (Fn) verbunden sind, und der negierte Ausgang (Q) des siebten bistabilen Steuermittels (F7) an den Dateneingang (E1) des ersten bistabilen Steuermittels (F1) und der Ausgang (R) des dritten UND-Glieds (A3) an einen Rückstelleingang des siebten bistabilen Steuermittels (F7) geführt ist.

4. Elektronische Abfrageeinrichtung nach einem der Ansprüche 1 bis 3, dadurch gekennzeichnet,
dass als Wirkvorrichtung eine Zählstufe mit einem Schieberegister (SR) vorgesehen ist, an dessen Parallelausgänge den einzelnen Messköpfen (M1-Mn) zugeordnete Zähler (Z1-Zn) angeschlossen sind.

5: Elektronische Abfrageeinrichtung nach einem der Ansprüche 1 bis 3, dadurch gekennzeichnet,
dass als Wirkvorrichtung eine Anzeigestufe mit einem Zähler (Z) vorgesehen ist, der eine der Anzahl (n) der Messköpfe entsprechende Anzahl (n) von Zählstellen aufweist und bei Fadenbruch an einem der Messköpfe (M1-Mn) dessen Nummer durch Unterbrechen der Zählung anzeigt.

## Claims

1. An electronic scanner for monitoring a multitude of yarn running locations in a textile machine at which for every running location a measuring head is provided, characterised in that every measuring head (M1 ... Mn) is adjoined a bistable controller (F1 ... Fn) with a data input (E1 ... En) and a clock pulse input (C1 ... Cn), at which the bistable controller (F1 ... Fn) connected in series with one another by means of said data inputs and said clock pulse generator (CL) acting upon said clock pulse inputs (C1 ... Cn) of said bistable controller (F1 ... Fn) ;
every measuring head (M1 ... Mn) is connected with the first input of a switching means (S1 ...' Sn), the second input is connected with the output of the related bistable controller (F1 ... Fn) and its output is connected with a common signal line (SL) ;
a first AND-gate (A1) having a negated first input which is connected with the common signal line (SL) and a second input which is connected with the clock pulse generator (CL) ;
switching members (A2, F7, A3) are provided for generating a cyclic series of initiating pulses, at said data input (E1) of a first one of said series of said bistable controllers, whereby said output of said first AND-gate (A1) is connected to said operative device (JS, SS) via said signalling line (A).

2. The electronic scanner as defined in claim 1, characterised in that
said pulse generator (CL) operates at a pulse frequency in the range of 5 Hz to 250 Hz.

3. The electronic scanner as defined in claim 1 or 2, characterised in that
said switching members (A2, F7, A3) for generating an initiating signal comprise a second AND-gate (A2) with a negated first input and, connected with them, a bistable controller (F7) with a negated output (Q) and a third AND-gate (A3) with a negated input,
whereby the negated inputs and AND-gates (A2, A3) are connected with said clock pulse generator (CL) and the other inputs are connected with the outputs of the first (F1) respectively the n^{th} bistable controller (Fn) and that the negated output (Q) of the seventh bistable controller (F7) is connected to the data input (E1) of the first bistable controller (F1) and the output (R) of said third AND-gate (A3) is connected to said reset input of said seventh bistable controller (F7).

4. The electronic scanner as defined in one of the claims 1 to 3, characterised in that
said operative device comprises a counting stage (Z1 ... Zn) including a shift register (SR) having a series of parallel outputs each connected to a respective one of said counting stage (Z1 ... Zn) which are respectively associated to said measuring heads (M1 ... Mn).

5. The electronic scanner as defined in claim 1 to 3, characterised in that
said operative device comprises a counter (Z), said counter containing therein a number (n) of counting places whereby the number of counting places corresponds to the number of the measuring heads (M1 ... Mn) and said counter indicating that one of said measuring heads at which thread rupture has occurred by interruption of the counting operation.

## Revendications

1. Dispositif électronique d'interrogation pour la surveillance d'une multiplicité de postes de défilement de fil d'une machine textile, avec une tête de mesure (M1-Mn) par poste, pour déterminer une rupture de fil, avec un circuit d'identification relié à cette tête de mesure, avec un générateur de synchronisation (CL) et un dispositif de mémoire pour les résultats des mesures, ainsi qu'un équipement indicateur ou de commande relié à ce circuit d'identification, caractérisé par le fait
qu'à chaque tête de mesure (M1-Mn) est affecté un organe bistable de commande (F1-Fn) avec une entrée de données (E1-En) et une entrée d'impulsions de rythme (C1-Cn), tandis que lesdits organes bistables de commande (F1-Fn) sont connectés en série par leurs entrées de données et qu'il est prévu un générateur de synchronisation (CL) qui agit sur leurs entrées d'impulsions de rythme (C1-Cn),
qu'à chaque tête de mesure (M1-Mn) est connectée l'une des entrées d'un organe de commutation (S1-Cn), l'autre entrée de ce dernier étant reliée à la sortie de l'organe bistable de commande (F1-Fn) s'y rapportant et sa sortie étant rattachée à une ligne commune de signaux (SL).
qu'un élément ET (A1) est prévu avec une entrée inversée qui est reliée à la ligne signaux (SL) et dont l'autre entrée est connectée au générateur de synchronisation (CL),
que des éléments de commutation (A2, F7, A3) sont prévus pour la production à chaque fois d'un signal de départ à l'entrée de données (E1) du premier organe bistable de commande (F1) dans un ordre cyclique, de telle manière
que la sortie du susdit élément ET (A1) est reliée, par une ligne indicatrice (A) à un dispositif actionneur (JS. SS) qui réagit à une rupture de fil.

2. Dispositif électronique d'interrogation selon revendication 1, caractérisé par le fait
que le générateur de synchronisation (CL) travaille à une fréquence d'impulsions comprise dans la gamme de 5 Hz à 250 Hz.

3. Dispositif électronique d'interrogation selon revendication 1 ou 2, caractérisé par le fait
que les éléments de commutation (A2, F7, A3) comprennent, pour la production d'un signal de départ, un second élément ET (A2) avec une entrée inversée, et un organe bistable de commande (F7) qui y est relié, avec sortie inversée (Q), ainsi qu'un troisième élément ET (A3) avec une sortie inversée,
cependant que les entrées inversées de ces deux derniers éléments ET (A2, A3) sont connectées au générateur de synchronisation (CL), que leurs autres entrées sont reliées aux sorties du premier (F1) ou du n-ième organe bistable de commande (Fn) et que la sortie inversée (Q) du septième organe bistable de commande (F7) est amenée à l'entrée de données (E1) du premier organe bistable de commande (F1), la sortie (R) du troisième élément ET (A3) étant amenée à une entrée de remise à zéro du septième organe bistable de commande (F7).

4. Dispositif électronique d'interrogation selon l'une quelconque des revendications 1 à 3, caractérisé par le fait
que, comme dispositif actionneur, il est prévu un étage de comptage avec un registre à décalage (SR), aux sorties parallèles duquel sont connectés des compteurs (Z1-Zn) affectés aux différentes têtes de mesure (M1-Mn).

5. Dispositif électronique d'interrogation selon l'une quelconque des revendications 1 à 3, caractérisé par le fait
que, comme dispositif actionneur, un étage indicateur est prévu avec un compteur (Z) qui donne un nombre (n), correspondant au nombre (n) des têtes de mesure, de chiffres de comptage qui, en cas de rupture du fil à l'une des têtes de mesure (M1-Mn), indique le numéro de celle-ci par interruption du comptage.
